# EUROPÄISCHE PATENTSCHRIFT

(11) **EP 0 435 973 B1**
(45) Veröffentlichungstag und Bekanntmachung des Hinweises auf die Patenterteilung: **14.10.1992**
(21) Anmeldenummer: 90908460.0
(22) Anmeldetag: 30.05.1990
(51) Int. Cl.: F02M 69/08

(54) **ANORDNUNG ZUR ZERSTÄUBUNG**
ATOMIZATION ARRANGEMENT
DISPOSITIF DE PULVERISATION

(30) Priorität: 28.06.1989 DE 3921079
(43) Veröffentlichungstag der Anmeldung: 10.07.1991
(73) Patentinhaber: ROBERT BOSCH GMBH, 70442 Stuttgart (DE)
(72) Erfinder: SCHUERZ, Willibald, A-4171 St. Peter (AT)
(86) Internationale Anmeldenummer: DE9000402
(87) Internationale Veröffentlichungsnummer: WO9100426

(56) Entgegenhaltungen:
- EP-A- 0 007 724
- US-A- 2 623 786
- US-A- 3 980 056
- US-A- 4 434 766
- Patent Abstracts of Japan vol. No. 7, No. 29 (M-191)(1174) 05 Februar 1983 & JP-A-57183559 (Hitachi Seisakusho) 11 November 1982
- Patent Abstracts of Japan vol. 8, No. 94 (M-293) (1531) 28 April 1984 & JP-A-597772 (Nippon Denso) 14 Januar 1984

## Beschreibung

### Stand der Technik

Die Erfindung geht aus von einer Anordnung zur Zerstäubung von Flüssigkeiten nach der Gattung des Hauptanspruches. Die Erfindung liegt also auf dem Gebiet der Zerstäubung von Flüssigkeiten mittels fremderzeugter Druckluft oder Nutzung des Unterdruckes im Saugrohr von Brennkraftmaschinen. Als Flüssigkeiten kommen insbesondere Kraftstoffe, die zu Brenngemischen für Brennkraftmaschinen mit äußerer Gemischbildung aufbereitet werden sollen, in Verwendung. Bisher hat man zur Zerstäubung von Kraftstoffen Druckluft bzw. Unterdruck im Saugrohr so angewendet, daß die an einem Ringspalt expandierende Luft mit hoher Geschwindigkeit den aus der Mündung des Einspritzventiles austretenden Kraftstoffstrahl erfaßt. Die große Geschwindigkeitsdifferenz zwischen Luft und Kraftstoff führt zur Zerstäubung.

Diese Art der Zerstäubung ist jedoch nachteilig, indem die aus dem Zerstäubungsprozeß resultierenden feinen Tröpfchen im Luftstrom auf hohe Geschwindigkeit beschleunigt werden, so daß sie teilweise nicht mehr in der Lage sind, einer Strömungsumlenkung der Ansaugluft zu folgen. Die Tröpfchen prallen gegen die Saugrohrwand und tragen zur Wandfilmbildung bei. Für die Exzentrizität der Kraftstoffeinbringung in den Strahl der Luft sind nur sehr geringe Toleranzen zulässig. Zu große Fertigungstoleranzen in diesem Bereich führen zu einer seitlichen Ablenkung des zerstäubten Kraftstoffstrahles, woraus in der Folge eine erhöhte Kraftstoffehlverteilung zwischen den einzelnen Zylindern einer Mehrzylindermaschine bei Zentraleinspritzung resultiert. Es ist auch bereits eine Kraftstoffeinspritzvorrichtung für Brennkraftmaschinen bekannt, bei der die Mündung eines Einspritzventiles in eine Hilfsluftdüse gerichtet ist, wobei in einer darin ausgebildeten Wirbelkammer der Kraftstoff und die Luft durch Verwirbelung aufbereitet werden. Die Luftzufuhr erfolgt hier tangential in den Innenraum der Hilfsluftdüse (US-A-44 34 766).

### Vorteile der Erfindung

Die erfindungsgemäße Anordnung zur Zerstäubung von Flüssigkeiten mit den kennzeichnenden Merkmalen des Hautanspruches hat demgegenüber den Vorteil, daß durch die niedrige Austrittsgeschwindigkeit der Flüssigkeitströpfchen aus der Anordnung, diese in der Lage sind, Strömungsumlenkungen der Ansaugluft zu folgen. Die Kraftstoffehlverteilung zwischen den einzelnen Zylindern einer Mehrzylinderbrennkraftmaschine kann z.B. bei Zentraleinspritzung dadurch insbesondere im Vollastbereich wirkungsvoll verringert werden. Die Menge an wandfilmförmiger Flüssigkeit wird ebenfalls verringert, wodurch bei Brennkraftmaschinen das Instationärverhalten positiv beeinflußt wird. Der aus der Anordnung austretende, zerstäubte Flüssigkeitsstrahl weist eine sehr gute Strahlsymmetrie auf, so daß keine Fehlverteilung, insbesondere seitliche Ablenkung des Flüssigkeitsstrahles, auftritt. Dies ist insbesondere bei Brennkraftmaschinen von großer Bedeutung.

Durch die in den Unteransprüchen aufgeführten Maßnahmen sind vorteilhafte Weiterbildungen und Verbesserungen der im Hauptanspruch angegebenen Anordnung möglich.

Es ist günstig, wenn die in verschiedenen, übereinanderliegenden Ebenen vorgesehenen Schlitze jeweils in einen Ringkanal münden und die Ringkanäle sich mit abnehmendem Radius verjüngen und in eine Zylinderöffnung münden. Es ist überdies günstig, wenn jedem Ringkanal mehrere, insbesondere zwei Schlitze zugeordnet sind. Durch die Auswahlmöglichkeit der Anzahl der tangential einmündenden Schlitze pro Wirbelebene und die geometrische Lage der Schlitze der oberen bzw. unteren Wirbelebene zueinander kann die Geometrie des zerstäubten Flüssigkeitsstrahles und bei Verwendung von Kraftstoffen die Konzentrationsverteilung der Kraftstofftröpfchen im Einspritzstrahl beeinflußt werden. Dadurch erhält man ein weiteres Mittel durch die Zerstäubung des Kraftstoffes, die Kraftstoffehlverteilung zwischen den einzelnen Zylindern zu verringern.

### Zeichnung

Die Erfindung ist in den Zeichnungen beispielsweise dargestellt. Es zeigen Fig.1 die Schnittdarstellung einer Zentraleinspritzeinheit mit der Anordnung der Erfindung, Fig.2 ein Detail der Fig.1 nämlich die eigentliche erfindungsgemäße Anordnung, Fig.3 ist ein Schnitt entlang der Linie A-A der Fig.2 und Fig.4 ist ein Schnitt entlang der Linie B-B der Fig.2, die Fig. 5 und 6 sind axonometrische Darstellungen der Luft- und Flüssigkeitsströmung durch die erfindungsgemäße Anordnung.

### Beschreibung eines Ausführungsbeispieles

Die Erfindung wird anhand einer Zentraleinspritzeinheit dargelegt, ist jedoch nicht auf die Anwendung bei einer derartigen Zentraleinspritzeinheit eingeschränkt. Die Erfindung ist auch nicht auf die Kraftstoffzerstäubung beschränkt, sondern es kann jede Flüssigkeit, die zerstäubt werden muß, bei der vorliegenden Erfindung eingesetzt werden.

Die Zentraleinspritzeinheit nach Fig.1 besitzt ein Einspritzventil 1 und ist direkt auf dem Saugrohr montiert und versorgt den Motor mit fein aufbereitetem Kraftstoff. Sie besteht neben dem Einspritzventil 1 aus einem mit diesem über eine Leitung 7 verbundenen Druckregler 2 und einem Drosselklappengehäuse 9 mit einer Drosselklappe 10. Der Aufbau einer derartigen Zentraleinspritzeinheit ist bekannt und soll hier nicht weiter erläutert werden.

Zwischen dem Drosselklappengehäuse 9 und einem das Einspritzventil lagernden Obergehäuse 8 ist ein Zwischenring 6 vorgesehen, der eine erfindungsgemäße Anordnung 11 umschließt, zu der zwei Luftleitungen führen. Diese erfindungsgemäße Anordnung 11 ist in Fig.2 näher dargestellt.

Das Einspritzventil hat in bekannter Weise einen Ventilsitz, über den das Ventil geöffnet und geschlossen wird. Unterhalb der Ventilmündung 3, also hinter dem Ventilsitz ist ein Gehäuse 12 abgedichtet am Einspritzventil 1 mit einer Ringscheibe 13 angeordnet, wobei das Gehäuse 12 in verschiedenen Ebenen mit ringförmigen Luftzuführungen 4, 5 versehen ist, die durch einen Steg 21 voneinander getrennt sind. Diese Luftzuführungen 4, 5 erhalten Druckluft von den Luftleitungen 30, 31. Auf den Steg 21 ausgerichtet,ist in das Gehäuse 12 ein Trennring 22 eingesetzt, in den wenigstens ein mit der oberen Luftzuführung 4 verbundener,oberer Schlitz 15 und wenigstens ein mit der unteren Luftzuführung 5 verbundener unterer Schlitz 16 eingearbeitet sind. Wie auch die Fig. 3 und 4 zeigen, sind beim gezeigten Ausführungsbeispiel zwei obere Schlitz 15 und zwei untere Schlitze 16 vorgesehen. Jeder obere Schlitz 15 der oberen Ebene mündet tangential in einen oberen Ringkanal 23 und jeder untere Schlitz 16 der unteren Ebene mündet tangential in einen unteren Ringkanal 24. Mit abnehmendem Radius verjüngen sich die Schlitze 15, 16 in Umfangsrichtung. Die Ringkanäle 23 und 24 verjüngen sich mit abnehmendem Radius in axialer Richtung bis zu einem oberen Spalt 25 bzw. bis zu einem unteren Spalt 26 und münden in eine mittige Zylinderöffnung 14, der auch der Kraftstoffstrahl zugeführt wird. Die Spalte 25 und 26 sind ebenfalls ringförmig ausgebildet. Der obere Schlitz 15, der obere Ringkanal 23 und der obere Spalt 25 werden nach oben durch die Ringscheibe 13 begrenzt. Die Ringscheibe 13 hat eine zur Ventilmündung 3 fluchtende Durchgangsöffnung 29, der in Strömungsrichtung der Spalt 25, die Zylinderöffnung 14 und der untere Spalt 26 folgen. Die Zylinderöffnung 14 erstreckt sich axial verlaufend über den Trennring 22 bis in das Gehäuse 12. Der Kraftstoffstrahl, der über die Ventilmündung 3 in die zu dieser fluchtende Zylinderöffnung 14 eintritt, wird von der aus dem oberen Spalt 25 austretenden Wirbelströmung (Luftwirbel) in der oberen Wirbelebene erfaßt und es erfolgt hier der Impulsaustausch zwischen Luft und Kraftstoff. Die Luftströmungsrichtung über die unteren Schlitze 16 in der unteren Wirbelebene ist zu der Luftströmungsrichtung über die oberen Schlitze 15 in der oberen Wirbelebene entgegengesetzt gerichtet, so daß in der unteren Wirbelebene eine zur oberen Wirbelebene entgegengesetzte Drehrichtung des Kraftstoffluftwirbels entsteht. Durch diese entgegengesetzten Drehrichtungen der Wirbelströmungen wird die Drehbewegung der Gesamtströmung stromabwärts des unteren Spaltes 26 aufgehoben, so daß ein Ausschleudern der Kraftstofftröpfchen aus dem über eine Austrittsöffnung 28 der Anordnung 11 austretenden Kraftstoff-Luft-Gemisch infolge Fliehkraftwirkung vermieden wird.

Dadurch, daß die Ringkanäle 23, 24 sich mit abnehmendem Radius verjüngen, steigt die Geschwindigkeitskomponente der Luftströmung in radialer und tangentialer Richtung mit abnehmendem Radius der Ringkanäle 23, 24 und es läßt sich so eine gewünschte hohe Geschwindigkeit der Luftwirbel erreichen.

Zur Verdeutlichung ist in Fig.5 die obere Wirbelebene und in Fig.6 die untere Wirbelebene dargestellt. Man sieht in Fig.5, daß ein Luftstrom 17 im Uhrzeigersinn über die oberen Schlitze 15 in den Ringkanal 23 eingebracht wird, über den oberen Spalt 25 den Kraftstoffstrahl 19 umwirbelt und die obere Wirbelebene dann durch die Zylinderöffnung 14 verläßt. In der unteren Wirbelebene gemäß Fig.6 erfolgt die Luftzufuhr über die unteren Schlitze 16 und die Luftströmung 18 wirbelt nun um den Kraftstoffstrahl 19 in dem Uhrzeigersinn entgegengesetzter Richtung und verläßt die untere Wirbelebene ebenfalls über die Zylinderöffnung 14.Sind die Wirbelströmungen der Luftströme 17 und 18 gleich groß, so wird die Drehung des Gesamtstromes stromabwärts des unteren Spaltes 26 aufgehoben und es wird dem Saugrohr ein gut durchgemischtes Kraftstoff-Luft-Gemisch zugeleitet.

Wählt man das Verhältnis aus Querschnittsfläche der vertikalen Zylinderöffnung 14 zur jeweiligen Summe der Flächen der Schlitze 15, 16 entsprechend groß, so ist gewährleistet, daß die Geschwindigkeitskomponente in Richtung der Ventillängsachse gering bleibt. Damit ist auch sichergestellt, daß die Austrittsgeschwindigkeit der Kraftstofftröpfchen aus der Austrittsöffnung 28 klein ist.

Es sei noch darauf hingewiesen, daß es selbstverständlich auch möglich ist, eine Abgasrückführung vorzusehen, und daß man den Luftstrom 17, 18 durch einen Abgasstrom ersetzen kann.

## Patentansprüche

1. Anordnung zur Zerstäubung von Flüssigkeiten, insbesondere von durch ein Einspritzventil (1) abgespritztem Kraftstoff für eine Brennkraftmaschine, wobei auf die Flüssigkeit in einem durch eine Zylinderöffnung (14) gebildeten Raum eine durch Druckluft oder Abgas erzeugte Wirbelströmung einwirkt, dadurch gekennzeichnet, daß in die Zylinderöffnung (14) in zwei übereinanderliegenden Ebenen zwei getrennte Wirbelströmungen (17, 18) mit einander entgegengerichteten Strömungsrichtungen einmünden und auf die Flüssigkeit einwirken.

2. Anordnung nach Anspruch 1, dadurch gekennzeichnet, daß in der oberen Ebene mindestens ein oberer Schlitz (15), der tangential in einen oberen Ringkanal (23) mündet, und in der unteren Ebene mindestens ein unterer Schlitz (16) vorgesehen sind, der tangential so in einen unteren Ringkanal (24) mündet, daß sich im unteren Ringkanal (24)eine Wirbelströmung (18) ergibt, deren Strömungsrichtung der Wirbelströmung (17) im oberen Ringkanal (23) entgegengerichtet ist.

3. Anordnung nach Anspruch 2, dadurch gekennzeichnet, daß die Schlitze (15, 16) sich mit abnehmendem Radius verjüngen.

4. Anordnung nach Anspruch 2 oder 3, dadurch gekennzeichnet, daß die Ringkanäle (23, 24) sich mit abnehmendem Radius in axialer Richtung verjüngen.

5. Anordnung nach Anspruch 4, dadurch gekennzeichnet, daß der obere Ringkanal (23) über einen oberen Spalt (25) und der untere Ringkanal (24) über einen unteren Spalt (26) in die die eingespritzte Flüssigkeit aufnehmende Zylinderöffnung (14) münden.

6. Anordnung nach Anspruch 1, dadurch gekennzeichnet, daß die beiden Wirbelströmungen (17, 18) gleich groß sind.

## Claims

1. Arrangement for atomising liquids, particularly fuel for an internal combustion engine sprayed through an injection valve (1), in which a vortex flow generated by compressed air or exhaust gas acts on the liquid in a space formed by a cylindrical opening (14), characterised in that two separate vortex flows (17, 18) with mutually opposed flow directions enter the cylindrical opening (14) in two planes, one above the other, and act on the liquid.

2. Arrangement according to Claim 1, characterised in that in the upper plane, at least one upper slot (15) is provided which emerges tangentially into an upper annular duct (23), and in the lower plane, at least one lower slot (16) is provided which emerges tangentially into a lower annular duct (24) in such a way that there is a vortex flow (18) in the lower annular duct (24) whose flow direction is opposed to the vortex flow (17) in the upper annular duct (23).

3. Arrangement according to Claim 2, characterised in that the slots (15, 16) taper with decreasing radius.

4. Arrangement according to Claim 2 or 3, characterised in that the annular ducts (23, 24) taper in the axial direction with decreasing radius.

5. Arrangement according to Claim 4, characterised in that the upper annular duct (23) emerges via an upper gap (25) into the cylindrical opening (14) accepting the injected liquid and the lower annular duct (24) emerges via a lower gap (26) into the cylindrical opening (14) accepting the injected liquid.

6. Arrangement according to Claim 1, characterised in that the two vortex flows (17, 18) are of the same magnitude.

## Revendications

1°) Dispositif de pulvérisation de liquides notamment de carburant injecté par un injecteur (1) pour des moteurs à combustion interne, le liquide étant soumis à l'action d'un courant tourbillonnaire créé par de l'air comprimé ou des gaz d'échappement dans un volume formé par une ouverture cylindrique (14), caractérisé en ce que dans l'ouverture cylindrique (14), débouchent deux écoulements tourbillonnaires (17, 18) distincts dans deux plans superposés, et présentant des directions d'écoulement opposées pour agir sur le liquide.

2°) Dispositif selon la revendication 1, caractérisé en ce que dans le plan supérieur, il y a au moins une fente supérieure (15) qui débouche tangentiellement dans un canal annulaire supérieur (23) et, dans le plan inférieur, il y a au moins une fente inférieure (16) qui débouche tangentiellement dans un canal annulaire inférieur (24), de manière à former un écoulement tourbillonnaire (18) dans le canal annulaire inférieur (24), écoulement dont le sens est opposé à celui de l'écoulement tourbillonnaire (17) dans le canal annulaire supérieur (23).

3°) Dispositif selon la revendication 2, caractérisé en ce que les fentes (15, 16) vont en diminuant en fonction de la diminution du rayon.

4°) Dispositif selon la revendication 2 ou 3, caractérisé en ce que les canaux annulaires (23, 24) vont en diminuant dans la direction axiale en fonction de la diminution du rayon.

5°) Dispositif selon la revendication 4, caractérisé en ce que le canal annulaire supérieur (23) débouche dans l'orifice cylindrique (14) recevant le liquide à injection par l'intermédiaire d'une fente supérieure (25) alors que le canal annulaire inférieur (24) y débouche par l'intermédiaire d'une fente inférieure (26).

6°) Dispositif selon la revendication 1, caractérisé en ce que les deux écoulements tourbillonnaires (17, 18) ont la même intensité.
